# NEUE EUROPÄISCHE PATENTSCHRIFT

(11) **EP 2 748 104 B2**
(45) Veröffentlichungstag und Bekanntmachung des Hinweises auf die Entscheidung über den Einspruch: **10.04.2019**
(45) Hinweis auf die Patenterteilung: 30.09.2015
(21) Anmeldenummer: 12743680.6
(22) Anmeldetag: 01.08.2012
(51) Int. Cl.: B67C 3/02, B67C 7/00

(54) **VAKUUMEINRICHTUNG FÜR ANLAGEN ZUR BEHANDLUNG VON BEHÄLTERN SOWIE VERFAHREN ZUR STEUERUNG EINER VAKUUMEINRICHTUNG**
VACUUM DEVICE FOR PLANTS FOR THE PROCESSING OF CONTAINERS, AND METHOD FOR CONTROLLING A VACUUM DEVICE
DISPOSITIF DE PRODUCTION DE VIDE DESTINÉ À DES INSTALLATIONS DE TRAITEMENT DE RÉCIPIENTS ET PROCÉDÉ DE COMMANDE D'UN DISPOSITIF DE PRODUCTION DE VIDE

(30) Priorität: 25.08.2011 DE 102011111188
(43) Veröffentlichungstag der Anmeldung: 02.07.2014
(73) Patentinhaber: KHS GmbH, 44143 Dortmund (DE)
(72) Erfinder: HAAS, Gernot von, 67304 Eisenberg (DE); SCHÄFER, Gregor, 55595 Sankt Katharinen (DE); MUSZINSKI, Olaf, 65779 Kelkheim (DE)
(86) Internationale Anmeldenummer: PCT/EP2012/003266
(87) Internationale Veröffentlichungsnummer: WO 2013/026522

(56) Entgegenhaltungen:
- EP-A1- 1 595 794
- WO-A1-02/064174
- DE-A1- 10 028 290
- DE-A1- 10 300 734
- DE-A1- 19 826 169
- DE-A1- 19 916 478
- DE-A1-102008 064 490
- DE-C1- 19 941 456
- DE-U- 7 441 311
- DE-U1-202009 016 578
- US-A- 4 589 945
- US-A1- 2003 068 233
- US-A1- 2010 018 465
- US-B2- 7 480 544
- US-B2- 7 955 056
- U. DAEBEL et al.: "Vakuumerzeugung für den Abfüllprozess", Brauweit, Nr. 39/40, 2004, pages 1198-1201, XP055294661,
- Maschinenüberzetzung und Figuren der JP S60-147586 A
- Englische Zusammenfassung der JP S59-211782 A

## Beschreibung

Die Erfindung bezieht sich auf eine Vakuumeinrichtung gemäß dem Oberbegriff des Patentanspruchs 1, auf eine Anlage zum Behandeln von Behältern gemäß dem Oberbegriff 7 sowie auf ein Verfahren zur Steuerung einer Vakuumeinrichtung des Anspruchs gemäß dem Oberbegriff des Patentanspruchs 8. Der Oberbegriff des Ansprüche 1, 7 and 8 ist beispielsweise aus der EP 1 595 794 A1 bekannt.

Beispielsweise in Anlagen zum Füllen von Behältern mit einem flüssigen Füllgut, z.B. in Behälterabfüllanlagen, wird bei bestimmten Füllverfahren Vakuum bzw. Unterdruck benötigt und dazu verwendet, um Umgebungsluft und damit verbunden den in der Umgebungsluft enthaltenden Sauerstoff aus den zu befüllenden Behältern zu entfernen, und zwar in einer der eigentlichen Füllphase vorausgehenden ein- oder mehrstufigen Vorbehandlungsphase.

Bekannten, insbesondere auch in der Getränkeindustrie verwendeten Vakuumeinrichtungen ist gemeinsam, dass diese stets mit einer von einer einzigen Vakuumpumpe gebildeten Vakuumquelle ausgestattet sind, wobei die betreffende Vakuumpumpe hinsichtlich ihrer Vakuum-Leistung und ihre elektrischen Leistung usw. an die für die jeweilige Anlage im Normalbetrieb oder aber auch im Maximalbetrieb erforderliche Vakuum- oder Saugleistung angepasst ist. Änderungen oder Schwankungen in der aktuell erforderlichen Vakuum- oder Saugleistung können dann durch Änderung der Drehzahl der Vakuumpumpe lediglich in gewissen Grenzen berücksichtigt werden.

Diese Vorgehensweise hat zur Folge, dass die Hersteller solcher Anlagen für verschiedene Vakuumeinrichtungen unterschiedlicher Vakuum-Leistung unterschiedliche, an die jeweils geforderte Vakuum-Leistung angepasste Vakuumpumpen vorsehen.

Nachteilig ist u.a. ein erhöhter Aufwand für Lager- und Vorratshaltung unterschiedlicher Vakuumpumpen und deren Ersatzteile, damit verbundene erhöhte Kosten sowie auch der Umstand, dass eine Änderung der Vakuum- und Saugleistung der betreffenden Vakuumeinrichtung nur in begrenztem Umfang und dann auch nur dadurch möglich ist, dass in gewissen Betriebszuständen ein nur mangelhafter Wirkungsgrad für die einzige Vakuumpumpe in Kauf genommen wird.

Aufgabe der Erfindung ist es, eine Vakuumeinrichtung aufzuzeigen, die die vorgenannten Nachteile vermeidet und bei hoher Betriebssicherheit eine Anpassung der von der Vakuumeinrichtung bereit gestellten oder bereit zu stellenden Vakuum-oder Saugleistung in einem weiten Bereich und unter Einhaltung eines möglichst optimalen Wirkungsgrades ermöglicht.

Zur Lösung dieser Aufgabe ist eine Vakuumeinrichtung entsprechend dem Patentanspruch 1 ausgebildet. Eine Anlage zum Behandeln von Behältern ist Gegenstand des Patentanspruchs 7. Ein Verfahren zum Steuern einer Vakuumeinrichtung ist Gegenstand des Patentanspruchs 8.

Nach einem ersten Aspekt der Erfindung besteht die Vakuumeinrichtung aus wenigstens zwei für einen Parallelbetrieb ausgebildeten Vakuumpumpen, vorzugsweise aus mehr als zwei für den Parallelbetrieb ausgebildeten Vakuumpumpen, wobei diese Vakuumpumpen vorzugsweise solche mit identischer Bauweise und Leistung sind. Ein weiterer Teilaspekt der Erfindung besteht dabei darin, dass die Gesamtvakuum- oder Saugleistung der Vakuumeinrichtung durch die Drehzahl und die Anzahl der aktivierten Vakuumpumpen gesteuert wird.

Wesentliche Vorteile der Erfindung sind u.a.
- verminderter Energie- und Stromverbrauch,
- Reduzierung der Lagerhaltung und Lagerhaltungskosten, insbesondere auch von Ersatzteilen,
- kürzere Lieferzeit von Ersatzteilen,
- teilredundante Systeme,
- vereinfachte Wartung, sowie
- Wasserersparnis durch gemeinsame Sperrwasseraufbereitung für sämtliche Vakuumpumpen.

Weiterhin bietet die Erfindung die Möglichkeit, bereits vorhandene Vakuumeinrichtungen entsprechend umzurüsten.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

"Schüttleistung" bedeutet im Sinne der Erfindung die z.B. in Litern gemessene Abfüllleistung der Behälterfüllmaschine je Zeiteinheit.

"Behälter" sind im Sinne der Erfindung insbesondere Dosen, Flaschen, Tuben, Pouches, jeweils aus Metall, Glas und/oder Kunststoff, aber auch andere Packmittel, die zum Abfüllen von flüssigen oder viskosen Produkten geeignet sind.

Die Erfindung wird im Folgenden anhand der Figuren an einem Ausführungsbeispiel näher erläutert. Es zeigen:
- Fig. 1: in einem Funktions- bzw. Blockdiagramm eine Behälterbehandlungsmaschine zusammen mit einer Vakuumeinrichtung;
- Fig. 2: in einem Diagramm die elektrische Leistung der Vakuumeinrichtung in Abhängigkeit von der Saugleistung bei einem vorgegebenen Unterdruck.

In der Figur 1 ist 1 eine Anlage zum Behandeln von Behältern 2, beispielsweise in Form von Flaschen. Die Anlage 1 umfasst wenigstens eine Vorrichtung oder Maschine, beispielsweise eine Füllmaschine, in der die Behälter 2 und/oder Vorrichtungsbereiche einem Vakuum bzw. mit einem Unterdruck, beispielsweise mit einem Unterdruck im Bereich von 80 mbar - 100 mbar beaufschlagt werden. Die Behälter 2 werden der Anlage 1 an einem Behältereinlauf 1.1 zugeführt und an einem Behälterauslauf 1.2 aus der Anlage 1 abgeführt.

Zur Erzeugung des notwendigen Unterdrucks bzw. Vakuums ist eine für die Anlage 1 zentrale Vakuumeinrichtung 3 vorgesehen, die eine Vielzahl von elektrisch betriebenen Vakuumpumpen 4.1 - 4.3 aufweist. Bei der dargestellten Ausführungsform besitzt die Vakuumeinrichtung 3 insgesamt drei Vakuumpumpen 4.1 - 4.3, deren Vakuum- oder Saugleistung jeweils individuell in gewissen Grenzen durch Änderung der Pumpendrehzahl gesteuert bzw. geregelt werden kann. Hierfür erfolgt die elektrische Ansteuerung des Antriebsmotors der jeweiligen Vakuumpumpe 4.1 - 4.3 frequenzgeregelt über ein Frequenzregelgerät, und zwar beispielsweise in einem Frequenzbereich zwischen 40 Hz und 60 Hz.

Mit 5 ist in der Figur 1 eine Steuer- und Regelelektronik bzw. eine Maschinensteuerung bezeichnet, die beispielsweise von dem Prozessrechner der Anlage 1 gebildet oder aber zusätzlich zu diesem Prozessrechner vorgesehen ist und über welche u.a. in Abhängigkeit von Prozessparametern in der nachstehend noch näher beschriebenen Weise die Schaltung und Steuerung bzw. Regelung der Vakuumpumpen 4.1 - 4.3 erfolgt.

Die Prozessparameter können beispielsweise aus einem Speicher der Steuer- und Regelungselektronik abrufbar und/oder über eine Eingabe 6 in die Steuer- und Regelelektronik eingebbar sein.

Bei einer Anlage zum Füllen der Behälter 2, wobei die Behälter beispielsweise vor dem eigentlichen Füllen ein oder mehrmalig mit Vakuum beaufschlagt und anschließend mit einem Inertgas, beispielsweise CO2-Gas, gespült werden, kann es sich bei den Prozessparametern um produktspezifische Parameter, die Behältergröße, die Abfülltemperatur usw. handeln.

Mit diesen Prozessparametern wird für ein spezielles Behandlungsverfahren und für eine Temperatur für den Sperrwasserkreislauf der Vakuumpumpen 4.1 - 4.3 die jeweils benötigte Pumpenanzahl beispielsweise tabellarisch ermittelt und am Beginn der Produktion in die Maschinensteuerung 5 eingegeben oder eingelesen, so dass mit dieser Pumpenanzahl (Startbedingung) die Produktion der Anlage 1 gestartet werden kann.

In den nachstehenden Tabellen sind für drei unterschiedliche mit der Anlage 1 durchgeführte Behandlungsverfahren, d.h. für drei unterschiedliche Füllverfahren und für unterschiedliche Temperaturen des Sperrwassers der Vakuumpumpen jeweils die Anzahl der benötigten Vakuumpumpen 4.1 - 4.3 in Abhängigkeit von der Saugleistung in m³/h wiedergegeben.

Wie oben erwähnt, wird die Saugleistung der Vakuumpumpen 4.1 - 4.3 durch deren Drehzahl gesteuert bzw. geregelt. Hierbei ist es notwendig, in Abhängigkeit vom verwendeten Pumpentyp die Drehzahl der Vakuumpumpe 4.1 - 4.3 so festzulegen, dass sie wirtschaftlich sinnvoll, d.h. mit möglichst optimalem Wirkungsgrad betrieben werden kann. Für jeden Pumpentyp kann unter Berücksichtigung der Frequenz der Betriebs- oder Versorgungsspannung, der Leistungsaufnahme, des mechanischen Wirkungsgrades, des hydraulischen Wirkungsgrades und des elektrischen Wirkungsgrades eine Pumpenkennlinie ermittelt werden, die die elektrische Anschlussleistung, also den elektrischen Leistungsbedarf als Funktion der Vakuum- oder Saugleistung wiedergibt. Für den Fall, dass weitere Parameter, wie beispielsweise die Sperrwassertemperatur einen nicht unerheblichen Einfluss auf den elektrischen Leistungsbedarf der jeweiligen Vakuumpumpe 4.1 - 4.3 haben, sind auch diese in der Pumpenkennlinie berücksichtigt oder aber es werden parameterspezifische Pumpenkennlinien ermittelt.

Im Hause der Anmelderin wurden bei Versuchen an einer Vakuumpumpe bei unterschiedlichen Betriebszuständen unterschiedliche spezifische Leistungsbedarfe ermittelt, wobei diese Werte von 27 m³/kW bis zu 40 m³/kW reichten. Aus diesen Werten wird deutlich, dass hier ein erheblichen Optimierungspotenzial besteht.

Unter Berücksichtigung der Pumpenkennlinie, bevorzugt auch unter Berücksichtigung des gesamten Wirkungsgrades der Vakuumeinrichtung 3 und des Vakuum führenden Bereichs der Anlage 1, ist die in der Figur 2 dargestellte Gesamtkennlinie 7 gebildet, die bei einem vorgegebenen, von der Vakuumeinrichtung 3 erzeugten konstanten Unterdruck, d.h. bei der dargestellten Ausführungsform bei einem Unterdruck von 80 mbar den elektrischen Leistungsbedarf in kW in Abhängigkeit von der Saugleistung in m³/h wiedergibt. Mit dieser Gesamtkennlinie 7, die in dem Speicher der Maschinensteuerung 5 abgelegt ist, erfolgt dann während des laufenden Betriebes der Anlage 1, beispielsweise ausgehend von der anhand der obigen Tabelle festgelegten Startbedingung, die weitere Regelung und Steuerung der Vakuumeinrichtung 3.

Wesentlicher Bestandteil der Gesamtkennlinie 7 sind die dort mit SP1 und SP2 angegebenen Schaltpunkte, an denen das Umschalten der Anzahl an Vakuumpumpen 4.1 - 4.3 auf eine höhere oder niedrigere Anzahl an Vakuumpumpen, beispielsweise das Umschalten von einer Vakuumpumpe auf zwei parallel betriebene Vakuumpumpen an dem Schaltpunkt SP1 bzw. das Umschalten von zwei parallel betriebenen Vakuumpumpen auf drei parallel betriebene Vakuumpumpen am Schaltpunkt SP2 und umgekehrt erfolgt. Als Kriterium für das Umschalten durch die Maschinensteuerung 5 dient beispielsweise die der Vakuumeinrichtung zugeführte elektrische Leistung, die von der Maschinensteuerung überwacht wird.

Wie dem Diagramm der Figur 2 zu entnehmen ist, bestünde grundsätzlich die Möglichkeit auch mit nur einer einzigen Vakuumpumpe 4.1 - 4.2 eine über den Schaltpunkt SP1 hinausgehende höhere Saugleistung zu erreichen, allerdings mit einer deutlichen Verschlechterung des Wirkungsgrades und damit mit einem erhöhten elektrischen Leistungsbedarf, wie dies im Diagramm mit dem Arbeitspunkt 7.1 angedeutet ist. Dabei stellt der Arbeitspunkt einen möglichen Arbeitspunkt beim Betrieb einer einzigen Vakuumpumpe 4.1-4.3 dar, wobei auch für diesen Arbeitspunkt einer einzigen Vakuumpumpe Saugleistung und zugeordneter Leistungsbedarf bekannt sind. Wie aus der Figur 2 zu entnehmen ist, liegt bei der, dem Arbeitspunkt 7.1 zugeordneten Saugleistung der Leistungsbedarf einer einzigen Vakuumpumpe erheblich über dem Leistungsbedarf zwei parallel betriebener Vakuumpumpen.

In analoger Weise könnte mit nur zwei parallel betriebenen Vakuumpumpen die Saugleistung über den Saugpunkt SP2 hinaus erhöht werden, allerdings wiederum mit einem deutlich verschlechterten Wirkungsgrad und mit einer deutlichen Erhöhung des elektrischen Leistungsbedarfs, wie dies im Diagramm mit den Arbeitspunkten 7.2 angedeutet ist.

Wie in der Figur 2 weiterhin angegeben werden die Pumpen in den unterschiedlichen Betriebszuständen mit unterschiedlichen Frequenzen und damit mit unterschiedlichen Pumpendrehzahlen betrieben, und zwar im Betriebszustand mit nur einer aktivierten Vakuumpumpe 4.1 - 4.3 mit einer Frequenz zwischen 40 und 58 Hz, im Betriebszustand mit zwei aktivierten Vakuumpumpen 4.1 - 4.3 mit einer Frequenz zwischen 40 und 52 Hz und im Betriebszustand mit drei aktivierten Pumpen mit einer Frequenz zwischen 40 und 60 Hz.

Die in der Figur 2 wiedergegebene Gesamtkennlinie berücksichtigt eine Sperrwassertemperatur der Vakuumpumpen 4.1 - 4.3 von beispielsweise 25°C. Hat die Sperrwassertemperatur einen größeren Einfluss auf die Pumpenkennlinie bzw. auf den Wirkungsgrad der Vakuumpumpen 4.1 - 4.3, so ergeben sich für jede Sperrwassertemperatur unterschiedliche Gesamtkennlinien 7, die dann für die Steuerung und Regelung der Vakuumpumpen 4.1 - 4.3 während des laufenden Prozesses berücksichtigt werden.

Dazu wird die Sperrwassertemperatur während des Betriebs der Anlage 1 vorzugsweise fortlaufend gemessen und an die Maschinensteuerung 5 übermittelt, wobei die Maschinensteuerung 5 in Abhängigkeit der gemessenen Sperrwassertemperatur die jeweils zugeordnete Gesamtkennlinie 7 verwendet, um die Anlage zu steuern oder zu regeln.

Die beispielhaft dargestellte Gesamtkennlinie 7 geht weiterhin davon aus, dass die parallel arbeitenden Vakuumpumpen 4.1 - 4.3 jeweils mit derselben Frequenz der Versorgungsspannung betrieben werden. Obwohl dies eine einfach zu realisierende Lösung darstellt, ist ein Betrieb der parallel arbeitenden Vakuumpumpen 4.1 - 4.3 mit derselben Frequenz der Versorgungsspannung grundsätzlich nicht zwingend. Im Rahmen der vorliegenden Erfindung ist ebenfalls vorgesehen, dass die einzelnen, parallel betriebenen Vakuumpumpen 4.1 - 4.3 auch mit unterschiedlichen Netzfrequenzen betrieben werden, wodurch sich die Möglichkeit eröffnet, den Wirkungsgrad der Gesamtanlage zumindest bei einigen Vakuum-Leistungen zu erhöhen.

Um eine ordnungsgemäße Versorgung der Anlage 1 mit dem Vakuum und dabei insbesondere auch eine ordnungsgemäße Vakuum-Behandlung der Behälter 2 zu gewährleisten, ist es erforderlich, dass in den entsprechenden, Vakuumleitungen und/oder Verbindungen ein vorgegebener Soll-Unterdruck, beispielsweise der Unterdruck von 80 mbar - 100 mbar vorhanden ist, der dann auch identisch mit dem Unterdruck an der Ansaugseite der aktivierten Vakuumpumpen 4.1 - 4.3 ist. Zur Überwachung des Unterdrucks ist in der Figur 1 ein Drucksensor 8 in einer Vakuumleitung zwischen der Vakuumeinrichtung 3 und der Anlage 1 wiedergeben. In Abhängigkeit von dem von dem Drucksensor 8 erzeugten elektrischen Messsignal wird über die Maschinensteuerung 5 zumindest die Vakuumleistung einer der aktivierten Vakuumpumpen 4.1 - 4.3 durch entsprechende Anpassung der Frequenz und damit der Pumpendrehzahl so geändert, dass der von der Vakuumeinrichtung 3 bereitgestellte Unterdruck dem Soll-Unterdruck entspricht.

Wird bei dieser Regelung der Pumpendrehzahl beispielsweise der nächste obere Schaltpunkt SP1 bzw. SP2 erreicht, so schaltet die Maschinensteuerung 5 entsprechend der Gesamtkennlinie 7 auf die nächst höhere Anzahl von parallel betriebenen Vakuumpumpen 4.1 - 4.3. Ist in umgekehrter Weise eine Reduzierung der Saugleistung der Vakuumeinheit 3 und damit eine Reduzierung der Pumpendrehzahl erforderlich, so schaltet die Maschinensteuerung 5 bei Erreichen des Schaltpunktes SP1 bzw. SP2 auf die nächst niedrigere Anzahl von aktivierten Vakuumpumpen 4.1 - 4.3 um.

Mit 9 ist in der Figur 1 eine für sämtliche Vakuumpumpen 4.1 - 4.3 der Vakuumeinrichtung 3 gemeinsame Einrichtung zum Bereitstellen und/oder Aufbereiten von Sperrwasser bezeichnet, die Teil eines durch die Vakuumpumpen 4.1 - 4.3 Wasserkreislaufs ist und u.a. auch eine Einrichtung zum Kühlen des Sperrwasser sowie Anschlüsse zum Entlüften, zum Zuführen von Frischwasser und zum Abführen von Abwasser aufweist.

Unter Berücksichtigung des Leistungsverbrauchs der Vakuumeinheit 3 und der Gesamtkennlinie 7 ist weiterhin auch eine Funktions- und Fehlerüberwachung der Gesamtanlage möglich. Der Maschinensteuerung 5 ist bekannt, welche Anzahl von Vakuumpumpen 4.1 - 4.3 bei einem bestimmten Betriebszustand der Anlage mit einer vorgegebenen Frequenz der Versorgungsspannung betrieben werden muss bzw. welcher Soll-Energie-Verbrauch sich bei dem jeweiligen Betriebszustand ergibt. Weichen die entsprechenden Werte, also Anzahl der aktivierten Vakuumpumpen 4.1 - 4.3, die Frequenz der Versorgungsspannung für diese Pumpen und damit auch der Energieverbrauch für die Aufrechterhaltung des Soll-Unterdrucks um mehr als ein bestimmtes Maß, welches durch einen vorgegebenen zulässigen Tolleranzbereich definiert ist, von den Sollwerten ab, so liegt in der Vakuumeinrichtung 3 oder in der Anlage 1 ein Defekt vor, beispielsweise in Form einer größeren Undichtigkeit. In diesem Fall wird von der Maschinensteuerung 5 oder von einer anderen Überwachungseinheit ein Warn- oder Hinweissignal bzw. eine Warn- oder Hinweismeldung abgesetzt. Bei erheblichen Abweichungen von den Sollwerten veranlasst die Maschinensteuerung beispielsweise ein Herunterfahren und Stoppen der Anlage 1.

Nur in wenigen Betriebszuständen der Anlage 1 ist es erforderlich, dass sämtliche Vakuumpumpen 4.1 - 4.3 der Vakuumeinrichtung 3 gleichzeitig aktiviert sind. Vielmehr ist während eines großen Teils der Betriebszeit der Vakuumanlage 3 nur eine Teilmenge der vorhandenen Vakuumpumpen 4.1 - 4.3 im Einsatz. Um die Betriebszeiten und damit u.a. die Intervalle für Inspektionen, Wartungen, Reparaturen usw. für sämtliche Vakuumpumpen 4.1 - 4.3 möglichst gleich zu halten, ist die Maschinensteuerung 5 weiterhin zur Erfassung der jeweiligen Betriebszeit bzw. Betriebsstunden jeder einzelnen Vakuumpumpe 4.1 - 4.3 und zur Abspeicherung der entsprechenden Daten ausgebildet. Hierdurch ergeben sich verschiedene Verfahren zur Einhaltung möglichst gleicher Betriebszeiten für sämtliche Vakuumpumpen 4.1 - 4.3.

Nach einem ersten Verfahren werden sowohl am Prozessbeginn als auch während des laufenden Prozesses von der Maschinensteuerung 5 stets diejenigen Vakuumpumpen 4.1 - 4.3 bevorzugt aktiviert, die aktuell die geringsten Betriebszeiten aufweisen, sodass eine gleichmäßige Nutzung aller Vakuumpumpen 4.1 - 4.3 erfolgt und für sämtliche Vakuumpumpen die jeweilige Wartung zeitgleich fällig wird.

Nach einem anderen Verfahren werden die zu aktivierenden Vakuumpumpen 4.1 - 4.3 jeweils so ausgewählt, dass die Wartung für eine Teilmenge der Vakuumpumpen 4.1 - 4.3 dann anfällt, wenn auch die Anlage 1 und/oder deren Komponenten gewartet werden müssen, sodass u.a. die Anzahl der Produktionsunterbrechungen und/oder Einsätze für Wartungspersonal und damit auch die dabei anfallenden Kosten erheblich reduziert werden.

Nach einem weiteren Betriebsverfahren wird diejenige Vakuumpumpe 4.1 - 4.3 gesperrt, bei der beispielsweise aufgrund ihrer Betriebsstunden und/oder ihres Zustandes eine Wartung zwingend notwendig ist. Der Betrieb der Vakuumeinrichtung 3 erfolgt dann ausschließlich mit den verbliebenen, nicht gesperrten Vakuumpumpen 4.1 - 4.3. Die Wartung und/oder die Reparatur der gesperrten Vakuumpumpe werden bei laufendem Betrieb durchgeführt.

Selbstverständlich können die vorgenannten Betriebsverfahren für den Betrieb der Vakuumpumpen 4.1 - 4.3 auch kombiniert werden.

Die Erfindung wurde voranstehend an Ausführungsbeispielen beschrieben. Es versteht sich, dass Änderungen sowie Abwandlungen möglich sind, ohne dass dadurch der durch die nachfolgenden Ansprüche definierte Umfang der Erfindung verlassen wird. So wurde vorstehend davon ausgegangen, dass die Vakuumeinrichtung 3 insgesamt drei Vakuumpumpen 4.1 - 4.3 aufweist. Die Anzahl dieser Pumpen kann hiervon auch abweichen, ist aber in jedem Fall größer als Eins.

### Bezugszeichenliste

- 1: Anlage zur Behandlung von Behältern
- 1.1: Behältereinlauf
- 1.2: Behälterauslauf
- 2: Behälter
- 3: Vakuumeinrichtung
- 4.1 - 4.3: Vakuumpumpe
- 5: Maschinensteuerung
- 6: Eingabe der Maschinensteuerung 5
- 7: Gesamtkennlinie
- 7.1, 7.2: Arbeitspunkt
- 8: Drucksensor
- 9: Einrichtung zum Bereitstellen und/oder Aufbereiten von Sperrwasser

- SP1, SP2: Schaltpunkt

## Patentansprüche

1. Vakuumeinrichtung zur Erzeugung von Unterdruck in Anlagen zur Behandlung von Behältern (2), insbesondere in Anlagen zum Befüllen von Behältern (2) mit einem flüssigen Füllgut, mit einer Vakuumquelle, deren Vakuum- und/oder Saugleistung steuer- und/oder regelbar ist, wobei die Vakuumquelle der Vakuumeinrichtung (3) von wenigstens zwei für einen Parallelbetrieb ausgebildeten, elektrisch angetriebenen Vakuumpumpen (4.1- 4.3) gebildet ist, und dass durch die Anzahl der jeweils aktivierten Vakuumpumpen (4.1- 4.3) die Gesamtvakuum- oder Saugleistung der Vakuumeinrichtung (3) durch eine Steuer- und Regeleinheit (5)steuerbar ist, **dadurch gekennzeichnet, dass** die Steuer- und Regeleinheit (5) für eine Steuerung und/oder Regelung der Vakuum-oder Saugleistung der Vakuumpumpen (4.1 - 4.3) und für das Zu- und Abschalten von Vakuumpumpen (4.1 - 4.3) unter Berücksichtigung einer Gesamtkennlinie (7) der Vakuumeinrichtung (3) ausgebildet ist, die die für eine Gesamtvakuum- oder Saugleistung der Vakuumeinrichtung (3) erforderliche elektrische Leistung zum Antrieb der Vakuumpumpen (4.1 - 4.3) wiedergibt, und zwar unter Berücksichtigung von Pumpenkennlinien der Vakuumpumpen (4.1 - 4.3) und eines für die Vakuumpumpen (4.1 - 4.3) sich jeweils aus ihrer Pumpenkennlinie ergebenden optimalen Wirkungsgrades, wobei die Pumpenkennlinien der Vakuumpumpen (4.1 - 4.3) deren Vakuum- und Saugleistung in Abhängigkeit von dem elektrischen Leistungsbedarf wiedergeben.

2. Vakuumeinrichtung nach Anspruch 1, **dadurch gekennzeichnet, dass** die Vakuum- oder Saugleistung jeder Vakuumpumpe (4.1 - 4.3) Steuer- und regelbar ist, vorzugsweise durch Änderung der Frequenz der die Vakuumpumpen (4.1 - 4.3) antreibenden Versorgungsspannung, beispielsweise durch eine Änderung der Frequenz in einem Frequenzbereich zwischen 40 und 60 Hz ausgebildet sind.

3. Vakuumeinrichtung nach Anspruch 1 oder 2, **dadurch gekennzeichnet, dass** die Steuer- und Regeleinheit (5) für eine Steuerung und/oder Regelung der Gesamtvakuum- oder Saugleistung der Vakuumeinrichtung (3) in Abhängigkeit von Prozessparametern der Anlage (1) zum Behandeln der Behälter (2) ausgebildet ist, wobei die Prozessparameter beispielsweise die Art der mit der Anlage (1) durchgeführten Behandlungsverfahren und/oder die Behältergrößen und/oder Behälterformen und/oder Füllleistung der Anlage (1) und/oder einer Behälter-Füllmaschine berücksichtigen.

4. Vakuumeinrichtung nach einem der vorhergehenden Ansprüche, **dadurch gekennzeichnet, dass** die Gesamtkennlinie (7) Schaltpunkte (SP1, SP2) aufweist, an denen das Umschalten der Vakuumeinrichtung (3) von einer Anzahl aktivierter Vakuumpumpen (4.1 - 4.3) auf eine nächst höhere oder geringere Anzahl von aktivierten Vakuumpumpen (4.1 - 4.3) aufweist.

5. Vakuumeinrichtung nach einem der vorhergehenden Ansprüche, **dadurch gekennzeichnet, dass** die Vakuumpumpen (4.1 - 4.3) jeweils baugleiche Pumpen sind.

6. Vakuumeinrichtung nach einem der vorhergehenden Ansprüche, **dadurch gekennzeichnet, dass** für sämtliche Vakuumpumpen (4.1 - 4.3) eine gemeinsame Einrichtung (9) zum Bereitstellen und/oder Aufbereiten von Sperrwasser vorgesehen ist.

7. Anlage zur Behandlung von Behältern (2), insbesondere zum Füllen von Behältern (2) mit einem flüssigen Füllgut, mit einer Vakuumeinrichtung (3) für eine Beaufschlagung der Behälter (2) und/oder von Bereichen der Anlage (1) mit einem Vakuum oder Unterdruck, **dadurch gekennzeichnet, dass** die Vakuumeinrichtung (3) nach einem der vorhergehenden Ansprüche ausgebildet ist.

8. Verfahren zur Steuerung einer Vakuumeinrichtung (3) für Anlagen (1) zur Behandlung von Behältern (2), insbesondere für Anlagen zum Füllen von Behältern (2) mit einem flüssigen Füllgut, wobei eine Gesamtvakuum- oder Saugleistung der Vakuumeinrichtung (3) Steuer- und/oder regelbar ist, wobei die Vakuumeinrichtung (3) wenigstens zwei für einen Parallelbetrieb ausgebildete Vakuumpumpen (4.1 - 4.3) aufweist, und dass zur Steuerung und/oder zur Regelung der Gesamtvakuum- oder Saugleistung der Vakuumeinrichtung (3) die Vakuum- oder Saugleistung der Vakuumpumpen(4.1 - 4.3) gesteuert und/oder geregelt und/oder die Anzahl der aktivierten Vakuumpumpen (4.1 - 4.3) durch Zu- und Abschalten von Vakuumpumpen (4.1 - 4.3) verändert wird, **dadurch gekennzeichnet, dass** die Steuerung und/oder Regelung der Vakuum- oder Saugleistung der Vakuumpumpen (4.1 - 4.3) und das Zu- und Abschalten von Vakuumpumpen (4.1 - 4.3) unter Berücksichtigung einer Gesamtkennlinie (7) der Vakuumeinrichtung (3) erfolgen, die die für eine Gesamtvakuum- oder Saugleistung der Vakuumeinrichtung (3) erforderliche elektrische Leistung zum Antrieb der Vakuumpumpen (4.1 - 4.3) wiedergibt, und zwar unter Berücksichtigung von Pumpenkennlinien der Vakuumpumpen (4.1 - 4.3) und eines für die Vakuumpumpen (4.1 - 4.3) sich jeweils aus ihrer Pumpenkennlinie ergebenden optimalen Wirkungsgrades, wobei die Pumpenkennlinien der Vakuumpumpen (4.1 - 4.3) deren Vakuum- und Saugleistung in Abhängigkeit von dem elektrischen Leistungsbedarf wiedergeben.

9. Verfahren nach Anspruch 8, **dadurch gekennzeichnet, dass** am Beginn eines mit der Anlage (1) durchgeführten Verfahrens zur Behandlung der Behälter (2) zunächst unter Berücksichtigung zumindest des Behälter-Behandlungsverfahrens und der hierbei benötigten Gesamtvakuum- oder Saugleistung der Vakuumeinrichtung (3) die Anzahl der zu aktivierenden Vakuumpumpen (4.1 - 4.3) bestimmt und diese aktiviert werden.

10. Verfahren nach einem der Ansprüche 8 oder 9, **dadurch gekennzeichnet, dass** die Steuerung und/oder Regelung der Gesamtvakuum- oder Saugleistung der Vakuumeinrichtung (3) in Abhängigkeit von Prozessparametern der Anlage (1) zum Behandeln der Behälter (2) erfolgt, wobei die Prozessparameter beispielsweise die Art der mit der Anlage (1) durchgeführten Behandlungsverfahren und/oder die Behältergrößen und/oder Behälterformen und/oder Füllleistung der Anlage (1) und/oder einer Behälter-Füllmaschine berücksichtigen.

11. Verfahren nach einem der Ansprüche 8 bis 10, **dadurch gekennzeichnet, dass** das Umschalten der Vakuumeinrichtung (3) von einer Anzahl aktivierter Vakuumpumpen (4.1 - 4.3) auf eine nächst höhere oder geringere Anzahl von aktivierten Vakuumpumpen (4.1 - 4.3) an Schaltpunkten (SP1, SP2) der Gesamtkennlinie (7) erfolgt.

12. Verfahren nach einem der Ansprüche 8 bis 11, **dadurch gekennzeichnet, dass** zur Erzielung gleicher Betriebszeiten oder im Wesentlichen gleicher Betriebszeiten diejenigen Vakuumpumpen (4.1 - 4.3) aktiviert werden, die aktuell die geringsten Betriebszeiten aufweisen.

13. Verfahren nach einem der Ansprüche 8 bis 12, **dadurch gekennzeichnet**, die zu aktivierenden Vakuumpumpen (4.1 - 4.3) jeweils so ausgewählt werden, dass die Wartung für eine Teilmenge der Vakuumpumpen (4.1 - 4.3) dann anfällt, wenn auch die Anlage 1 oder Komponenten dieser Anlage gewartet werden müssen.

14. Verfahren nach einem der Ansprüche 8 bis 13, **dadurch gekennzeichnet, dass** die Wartung und/oder die Reparatur einer Vakuumpumpe (4.1 - 4.3) nach deren Sperrung bei laufendem Betrieb der restlichen Vakuumpumpen (4.1 - 4.3) der Vakuumeinheit (3) durchgeführt werden.

## Claims

1. Vacuum device for creating negative pressure in plants for the processing of containers (2), in particular in systems for the filling of containers (2) with a liquid filling product, with a vacuum source, of which the vacuum capacity and/or suction capacity is controllable and/or regulatable, wherein the vacuum source of the vacuum device (3) is formed by at least two electrically driven vacuum pumps (4.1 - 4.3), configured for parallel operation, and wherein the total vacuum capacity or suction capacity of the vacuum device (3) is controllable by the number of vacuum pumps (4.1 - 4.3) activated in each case, by means of a controlling and regulating unit (5), **characterised in that** the controlling and regulating unit (5) is configured for controlling and/or regulating the vacuum capacity and/or suction capacity of the vacuum pumps (4.1 - 4.3) and for switching the vacuum pumps (4.1 - 4.3) on and off, taking into account a total characteristic curve (7) of the vacuum device (3), which reproduces the electrical power for the drive of the vacuum pumps (4.1 - 4.3) which is required for a total vacuum capacity and/or suction capacity of the vacuum device (3), and specifically by taking account of the pump characteristic curves of the vacuum pumps (4.1 - 4.3) and of an optimum degree of efficiency for the vacuum pumps (4.1 - 4.3), deriving in each case from their pump characteristic curve, wherein the pump characteristic curves of the vacuum pumps (4.1 - 4.3) reproduce their vacuum capacity and suction capacity as a function of the electrical power requirement.

2. Vacuum device according to claim 1, **characterised in that** the vacuum capacity or suction capacity of each vacuum pump (4.1 - 4.3) can be controlled or regulated, preferably by changing the frequency of the supply voltage driving the vacuum pumps (4.1 - 4.3), for example by a change of the frequency in a frequency range between 40 and 60 Hz.

3. Vacuum device according to claim 1 or 2, **characterised in that** the control and regulating unit (5) is configured for a controlling and/or regulating of the total vacuum capacity or suction capacity of the vacuum device (3) as a function of process parameters of the plant (1) for the processing of the containers (2), wherein the process parameters take account, for example, of the type of the processing method carried out by the plant (1) and/or the container sizes and/or container shapes and/or the filling capacity of the plant (1) and/or of a container filling machine.

4. Vacuum device according to one of the preceding claims, **characterised in that** the total characteristic curve (7) comprises switching points (SP1, SP2), at which switchover of the vacuum device (3) takes place from a number of activated vacuum pumps (4.1 - 4.3) to a next higher or lower number of activated vacuum pumps (4.1 - 4.3).

5. Vacuum device according to one of the preceding claims, **characterised in that** the vacuum pumps (4.1 - 4.3) are in each case of the same structural design.

6. Vacuum device according to one of the preceding claims, **characterised in that** for all the vacuum pumps (4.1 - 4.3) a common device (9) is provided for the preparation and/or provision of seal water.

7. Plant for the processing of containers (2), in particular for the filling of containers (2) with a liquid filling product, with a vacuum device (3) for imposing a vacuum or negative pressure on the containers (2) and/or areas of the plant (1), **characterised in that** the vacuum device (3) is configured in accordance with one of the preceding claims.

8. Method for controlling a vacuum device (3) for plants (1) for the processing of containers (2), in particular for plants for the filling of containers (2) with a liquid filling product, wherein a total vacuum capacity or suction capacity of the vacuum device (3) is controllable or regulatable, wherein the vacuum device (3) comprises at least two vacuum pumps (4.1 - 4.3) configured for parallel operation, and wherein, for the controlling and/or regulating of the total vacuum capacity or suction capacity of the vacuum device (3), the vacuum capacity or suction capacity of the vacuum pumps (4.1 - 4.3) is controlled and/or regulated, and/or the number of the activated vacuum pumps (4.1 - 4.3) is changed by switching the vacuum pumps (4.1 - 4.3) on and off, **characterised in that** the controlling and/or regulating of the vacuum capacity or suction capacity of the vacuum pumps (4.1 - 4.3) and the switching on and off of vacuum pumps (4.1 - 4.3) takes place by taking account of a total characteristic curve (7) of the vacuum device (3), which reproduces the electrical power required for the drive of the vacuum pumps (4.1 - 4.3) required for a total vacuum capacity or suction capacity of the vacuum device (3), and specifically by taking account of the pump characteristic curves of the vacuum pumps (4.1 - 4.3) and of an optimum degree of efficiency for the vacuum pumps (4.1 - 4.3), deriving in each case from their pump characteristic curve, wherein the pump characteristic curves of the vacuum pumps (4.1 - 4.3) reproduce their vacuum capacity and suction capacity as a function of the electrical power requirement.

9. Method according to claim 8, **characterised in that**, at the beginning of a method carried out with the plant (1) for the processing of the containers (2), taking account at least of the processing method and the total vacuum capacity or suction capacity of the vacuum device (3) thereby required, the number of the vacuum pumps (4.1 - 4.3) to be activated is determined, and these are activated.

10. Method according to one of claims 8 or 9, **characterised in that** the controlling and/or regulating of the total vacuum capacity or suction capacity of the vacuum device (3) is carried out as a function of process parameters of the plant (1) for the processing of the containers (2), wherein the process parameters take account, for example, of the type of the processing method carried out by the plant (1) and/or the container sizes and/or container shapes and/or the filling capacity of the plant (1) and/or of a container filling machine.

11. Method according to one of claims 8 to 10, **characterised in that** the switchover of the vacuum device (3) from a number of activated vacuum pumps (4.1 - 4.3) to a next higher or lower number of activated vacuum pumps (4.1 - 4.3) takes place at switching points (SP1, SP2) of the total characteristic curve (7).

12. Method according to one of claims 8 to 11, **characterised in that**, in order to obtain equal processing times or essentially equal processing times, those vacuum pumps (4.1 - 4.3) are activated which currently present the lowest operating times.

13. Method according to one of claims 8 to 12, **characterised in that** the vacuum pumps (4.1 - 4.3) are in each case selected in such a way that the maintenance of a part quantity of the vacuum pumps (4.1 - 4.3) takes place when the plant (1) or components of this plant must be maintained.

14. Method according to one of claims 8 to 13, **characterised in that** the maintenance and/or repair of a vacuum pump (4.1 - 4.3) is carried out after it has been stopped while the other vacuum pumps (4.1 -4.3) in the vacuum unit (3) are still running.

## Revendications

1. Dispositif de production de vide pour la génération de dépression dans des installations de traitement de récipients (2), en particulier dans des installations de remplissage de récipients (2) avec un produit de remplissage liquide, avec une source de vide, dont la capacité de vide et/ou d'aspiration peut être commandée et/ou régulée, la source de vide du dispositif de production de vide (3) étant formée par au moins deux pompes à vide (4.1-4.3) entraînées électriquement, réalisées pour un fonctionnement parallèle, et en ce que la capacité de vide ou d'aspiration totale du dispositif de production de vide (3) peut être commandée par le nombre de pompes à vide (4.1-4.3) activées respectivement par une unité de commande et de régulation (5), **caractérisé en ce que** l'unité de commande et de régulation (5) est réalisée pour une commande et/ou une régulation de la capacité de vide ou d'aspiration des pompes à vide (4.1-4.3) et pour l'activation et la désactivation des pompes à vide (4.1-4.3) en tenant compte d'une courbe caractéristique totale (7) du dispositif de production de vide (3) qui reproduit la puissance électrique requise pour une capacité de vide ou d'aspiration totale du dispositif de production de vide (3) pour l'entraînement des pompes à vide (4.1-4.3), et ce en tenant compte de courbes caractéristiques de pompe des pompes à vide (4.1-4.3) et d'un rendement optimal résultant respectivement de la courbe caractéristique de pompe pour les pompes à vide (4.1-4.3), les courbes caractéristiques de pompe des pompes à vide (4.1-4.3) reproduisant leur capacité de vide et d'aspiration en fonction du besoin de puissance électrique.

2. Dispositif de production de vide selon la revendication 1, **caractérisé en ce que** la capacité de vide ou d'aspiration de chaque pompe à vide (4.1-4.3) peut être commandée et régulée, de préférence par modification de la fréquence de la tension d'alimentation entraînant les pompes à vide (4.1-4.3), par exemple par une modification de la fréquence dans une gamme de fréquence comprise entre 40 et 60 Hz.

3. Dispositif de production de vide selon la revendication 1 ou 2, **caractérisé en ce que** l'unité de commande et de régulation (5) est réalisée pour une commande et/ou une régulation de la capacité de vide ou d'aspiration totale du dispositif de production de vide (3) en fonction de paramètres de processus de l'installation (1) de traitement des récipients (2), les paramètres de processus tenant compte par exemple du type de procédés de traitement réalisés avec l'installation (1) et/ou des grandeurs de récipient et/ou des formes de récipient et/ou de la capacité de remplissage de l'installation (1) et/ou d'une machine de remplissage de récipient.

4. Dispositif de production de vide selon l'une quelconque des revendications précédentes, **caractérisé en ce que** la courbe caractéristique totale (7) présente des points de commutation (SP1, SP2), sur lesquels la commutation du dispositif de production de vide (3) est effectuée d'un nombre de pompes à vide (4.1-4.3) activées à un nombre suivant plus élevé ou plus bas de pompes à vide (4.1-4.3) activées.

5. Dispositif de production de vide selon l'une quelconque des revendications précédentes, **caractérisé en ce que** les pompes à vide (4.1-4.3) sont respectivement des pompes de même construction.

6. Dispositif de production de vide selon l'une quelconque des revendications précédentes, **caractérisé en ce que** pour toutes les pompes à vide (4.1-4.3), un dispositif commun (9) est prévu pour la mise à disposition et/ou le traitement d'eau d'étanchéité.

7. Installation de traitement de récipients (2), en particulier de remplissage de récipients (2) avec un produit de remplissage liquide, avec un dispositif de production de vide (3) pour une alimentation de récipients (2) et/ou des zones de l'installation (1) en un vide ou une dépression, **caractérisée en ce que** le dispositif de production de vide (3) est réalisé selon l'une quelconque des revendications précédentes.

8. Procédé de commande d'un dispositif de production de vide (3) pour des installations (1) de traitement de récipients (2), en particulier pour des installations de remplissage de récipients (2) avec un produit de remplissage liquide, une capacité de vide ou d'aspiration totale du dispositif de production de vide (3) pouvant être commandée et/ou régulée, le dispositif de production de vide (3) présentant au moins deux pompes à vide (4.1-4.3) réalisées pour un fonctionnement parallèle, et pour la commande et/ou la régulation de la capacité de vide ou d'aspiration totale du dispositif de production de vide (3), la capacité de vide ou d'aspiration des pompes à vide (4.1-4.3) étant commandée et/ou régulée et/ou le nombre de pompes à vide (4.1-4.3) activées étant modifié par activation et désactivation des pompes à vide (4.1-4.3), **caractérisé en ce que** la commande et/ou la régulation de la capacité de vide ou d'aspiration des pompes à vide (4.1-4.3) et l'activation et la désactivation des pompes à vide (4.1-4.3) sont effectuées en tenant compte d'une courbe caractéristique totale (7) du dispositif de production de vide (3) qui reproduit la puissance électrique requise pour une capacité de vide ou d'aspiration totale du dispositif de production de vide (3) pour l'entraînement des pompes à vide (4.1-4.3), et ce en tenant compte de courbes caractéristiques de pompe des pompes à vide (4.1-4.3) et d'un rendement optimal résultant respectivement de leur courbe caractéristique de pompe pour les pompes à vide (4.1-4.3), les courbes caractéristiques de pompe des pompes à vide (4.1-4.3) reproduisant leur capacité de vide et d'aspiration en fonction du besoin de puissance électrique.

9. Procédé selon la revendication 8, **caractérisé en ce que** le nombre de pompes à vide (4.1-4.3) à activer est déterminé au début d'un procédé réalisé avec l'installation (1) de traitement des récipients (2) tout d'abord en tenant compte au moins du procédé de traitement de récipients et de la capacité de vide ou d'aspiration totale nécessaire à cet effet du dispositif de production de vide (3) et celles-ci sont activées.

10. Procédé selon l'une quelconque des revendications 8 ou 9, **caractérisé en ce que** la commande et/ou la régulation de la capacité de vide ou d'aspiration totale du dispositif de production de vide (3) est effectuée en fonction de paramètres de processus de l'installation (1) de traitement des récipients (2), les paramètres de processus tenant compte par exemple du type de procédés de traitement réalisés avec l'installation (1) et/ou des grandeurs de récipient et/ou des formes de récipient et/ou de la capacité de remplissage de l'installation (1) et/ou d'une machine de remplissage de récipient.

11. Procédé selon l'une quelconque des revendications 8 à 10, **caractérisé en ce que** la commutation du dispositif de production de vide (3) est effectuée d'un nombre de pompes à vide (4.1-4.3) activées à un nombre suivant plus élevé ou plus faible de pompes à vide (4.1-4.3) activées sur des points de commutation (SP1, SP2) de la courbe caractéristique totale (7).

12. Procédé selon l'une quelconque des revendications 8 à 11, **caractérisé en ce que** les pompes à vide (4.1-4.3) qui présentent actuellement les plus faibles temps de fonctionnement sont activées pour atteindre les mêmes temps de fonctionnement ou sensiblement les mêmes temps de fonctionnement.

13. Procédé selon l'une quelconque des revendications 8 à 12, **caractérisé en ce que** les pompes à vide (4.1-4.3) à activer sont sélectionnées respectivement de sorte que la maintenance pour une quantité partielle des pompes à vide (4.1-4.3) se présente si l'installation 1 ou des composants de cette installation doivent aussi être entretenus.

14. Procédé selon l'une quelconque des revendications 8 à 13, **caractérisé en ce que** la maintenance et/ou la réparation d'une pompe à vide (4.1-4.3) est réalisée après son arrêt en cours de fonctionnement des pompes à vide (4.1-4.3) restantes de l'unité de production de vide (3).
